# FASCICULE DE BREVET EUROPEEN

(11) **EP 0 087 158 B1**
(45) Date de publication et mention de la délivrance du brevet: **05.11.1986**
(21) Numéro de dépôt: 83101679.5
(22) Date de dépôt: 22.02.1983
(51) Int. Cl.: H01R 13/115

(54) **Pièce de connexion électrique polyvalente**
Elektrischer Mehrzweckverbinder
Polyvalent electrical connector

(30) Priorité: 24.02.1982 FR 8203037
(43) Date de publication de la demande: 31.08.1983
(73) Titulaire: CGEE ALSTHOM Société anonyme dite:, F-92309 Levallois-Perret (FR)
(72) Inventeur: Borne, André, F-69100 Villeurbanne (FR); Heng, Jean-Paul, F-69005 Lyon (FR)
(74) Mandataire: Weinmiller, Jürgen

## Description

La présente invention a pour objet une pièce de connexion électrique polyvalente et notamment une pièce de connexion électrique à raccordement autodénudant et à prise complémentaire.

Les pièces de connexion électriques autodénudantes pour fils électriques sont couramment incluses dans de nombreux organes de raccordement et en particulier dans de nombreux blocs de jonction; elles présentent l'avantage de permettre un raccordement rapide, simple et sûr par rapport aux moyens plus anciens, tels que les moyens de raccordement par système à vis et à écrou.

Chaque pièce de connexion est destinée à assurer une liaison électrique soit entre deux fils, soit entre un fil et un organe électrique; lorsqu'elle est autodénudante elle comporte donc au moins une partie autodénudante et au moins une autre partie adaptée au besoin spécifique à remplir, soit par exemple une languette, une lyre ou éventuellement une autre partie autodénudante.

Or, dans de nombreux cas de raccordement, l'utilisateur souhaite avoir accès aux liaisons électriques réalisées à l'aide de telles pièces de connexion afin par exemple de réaliser des dérivations, des distributions, ou de pouvoir sectionner temporairement la liaison ou encore de pouvoir effectuer des tests de continuité.

Les opérations peuvent parfois être realisées à divers niveaux des installations, mais il est souvent très pratique de pouvoir les effecteur sur les pièces de connexion généralement plus accessibles que les appareillages et usuellement rassemblées en un ou plusieurs emplacements pour faciliter les modifications, les mises hors- services, etc.....

On prévoit donc des prises complémentaires spécialisées sur les pièces de connexion évoquées ci-dessus en vue de répondre aux besoins spécifiques à remplir. Toutefois il apparaît clairement qu'on ne peut raisonnablement prévoir de fabriquer de manière habituelle différentes pièces de connexion correspondant à toutes les combinaisons possibles d'une partie autodénudante telle qu'évoquées ci-dessus avec les différentes variantes de prises complémentaires adaptées aux besoins spécifiques à remplir.

En particulier le document US-A-4241970 propose une pièce de connexion électrique polyvalente comportant au moins une partie autodénudante se présentant sous la forme d'un élément métallique, bon conducteur, doué d'élasticité, qui est muni d'une part d'une fente de coincement de fil débouchant dans un évasement de dénudage d'isolant dont les bords sont affûtés de manière à entamer l'isolant du fil à connecter avant introduction de l'âme du fil dans la fente, d'autre part d'au moins une prise complémentaire formée à partir d'un prolongement de l'élément métallique constituant la partie autodénudante.

La présente invention propose donc une pièce de connexion électrique polyvalente de ce type, qui permet de réaliser des montages différents et en particulier des raccordements dans différentes directions à l'aide du même modèle de pièce.

Selon l'invention la prise complémentaire de la pièce de connexion est constituée par une paire de lyres de contact dont les bases sont parallèles et face à face sur ledit prolongement qui les porte pour permettre une connexion via ces bras, selon l'une ou l'autre de trois directions perpendiculaires.

Pour améliorer le contact avec une pièce de connexion avec mise en liaison selon une direction parallèle aux lyres, les deux lyres d'une même paire sont inclinées l'une vers l'autre au niveau de leurs bras respectifs.

L'invention sera décrite ci-après plus en détail en relation avec les figures mentionnées ci-dessous.
La figure 1 présente une pièce double de connexion électrique selon l'invention.
La figure 2 présente un exemple de montage de doubles pièces de connexion selon la figure 1, avec mise en liaison selon une direction perpendiculaire aux lyres.
La figure 3 présente un exemple de mise en oeuvre d'une pièce de connexion selon la figure 1, avec mise en liaison selon une direction axiale.
La figure 4 presente un exemple de mise en oeuvre de deux pièces simples de connexion selon l'invention, avec mise en liaison selon une direction perpendiculaire aux lyres.
La figure 5 présente un exemple de mise en oeuvre de deux pièces simples de connexion selon l'invention avec mise en liaison selon une direction parallèle aux lyres.

La pièce de connexion 1 présentée à la figure 1 est composée de deux parties symétriques par rapport au plan médian, et l'on obtient deux pièces de connexion simples par sectionnement d'une pièce double selon ce plan médian. Ceci permet donc de réaliser avec les mêmes moyens soit une pièce double soit deux pièces symétriques et ici identiques.

La pièce de connexion double est nécessairement en un métal bon conducteur, doué d'élasticité, ce métal est découpé et plié pour obtenir la forme désirée.

La pièce 1 comporte au moins un élément 2, tel 2A ou 2B, muni d'une fente 20, telle 20A ou 20B, pour le coincement de l'âme A3 d'un fil 3 à raccorder. Chaque fente 20 débouche dans un évasement 21, telle 21 A ou 21 B, servant au dénudage de l'isolement des fils à raccorder, tel 13 pour le fil 3.

Les bords des évasements sont partiellement affûtés de manière à entamer l'isolant des fils sans détériorer l'âme lors de l'opération de raccordement pendant laquelle chaque fil est poussé dans une fente via l'évasement qui la précède.

La pièce 1 comporte de plus un prolongement 4 issu de l'élément 2. Le prolongement 4 porte au moins une paire de lyres 5L, 5L', il en possède préférablement deux paires 5LA, 5L'A et 5LB, 5L'B.

Chaque lyre possède une base, telle 5LA1 ou 5LB1 et deux bras, tels 5L'A2 et 5L'A3 pour la lyre 5L'A ou 5LB2 et 5LB3 pour la lyre 5LB, les deux bras d'une lyre comportent face à face chacun un renflement, tels les renflements 6LB2 et 6LB3, pour les bras 5LB2 et 5LB3, de manière à prendre appui sur tout élément d'épaisseur appropriée qui serait inséré entre eux.

De même de tels renflements tel 13 sont prévus pour le même objet sur les faces en regard des bras des deux lyres d'une paire, telles 5LA et 5L'A (figure 5).

En effet, les deux lyres de chaque paire ont leurs bases parallèles et face à face telles les bases 5LA1 et 5L'A1 (figure 1), et elles sont identiquement inclinées par leurs bras l'une vers l'autre, de manière à ce que ces bras viennent identiquement prendre appui sur tout élément cylindrique de diamètre approprié qui serait inséré entre eux.

Selon une réalisation préférée de l'invention, les quatre bras, d'une paire de lyres telles 5LA, 5L'A définissent pratiquement un carré dont les diagonales correspondent grossièrement au diamètre de l'élément cylindrique insérable entre eux.

La pièce à connexion 1 est réalisée par découpe et pliage à partir d'une bande métallique plane; les découpes déterminent les parties destinées à constituer les éléments autodénudants 2, le prolongement 4 et les lyres. Une succession de pliages effectués aux deux extrémités de chaque plan découpé permet de constituer deux parallélépidèdes rectangles 2A, 2B ouverts chacun sur deux faces parallèles et reliés entre eux par le prolongement 4 de manière que les lyres également positionnées par pliage soient disposées en succession entre les parallélépipèdes rectangles 2A, 2B de l'autre côté de ceux-ci par rapport au plan du prolongement 4 et des deux faces ouvertes dans lesquels débouchent les évasements 21 A et 21 B.

Les fentes 20 et les évasements 21 sont ménagés dans les petits côtés des parallélépipèdes rectangles qui sont à l'extérieur de la pièce 1 alors que le prolongement 4 prend naissance au sommet des petits côtés des parallélépidèdes rectangles qui sont à l'intérieur de la pièce 1.

Suivant les besoins la pièce 1 peut être utilisée telle que, ou séparée en deux moitiés symétriques ou dissymétriques par découpage du prolongement 4 entre ou avant les paires de lyres.

De manière usuelle elle est logée dans un boîtier en matériau isolant qui permet sa fixation et sa combinaison avec des pièces identiques ou compatibles.

Ainsi qu'évoqué plus haut la pièce de connexion permet d'effectuer des raccordements selon trois directions différentes au niveau des lyres en plus des raccordements par autodénudage.

La figure 2 montre comment il est possible de raccorder une pluralité de pièces de connexion 1, 1', 1", 1" selon l'invention au moyen de barres conductrices 7, telles 7 et 7' insérées entre les bras des lyres telles 5LA, 5LA et 5LB, 5L'B, perpendiculairement à ces lyres, chaque barre ayant une largeur légèrement supérieure à la distance minimale entre bras d'une même lyre au niveau des renflements (figure 1) de manière à v être coincée en prenant préférablement appui en fond de lyre.

Il est possible d'assurer une distribution sur une longueur excédant celle d'une barre en utilisant une ou plus d'une pièce de connexion, pour assurer la liaison entre barres successives, telle la pièce 1" entre les barres 7 et 7'.

La figure 3 montre, comment il est possible de connecter une fiche cylindrique mâle 8 reliée à un fil 80 avec une pièce de connexion 1, par exemple dans un but d'essai, en choisissant une fiche de diamètre légèrement supérieure à la distance entre deux bras en diagonale d'une paire de lyres.

En ce but on enfiche la partie conductrice 8 entre les bras inclinés d'une paire de lyres tels les bras 5LB2, 5LB3, 5L'B2, 5L'B3, de telle sorte que cette pièce soit maintenue en place par la force élastique de rappel en position initiale de ces bras également écartés deux à deux.

Bien entendu un tel raccordement axial est envisageable tant dans le cas de la pièce dé connexion double ici représentée que dans le cas d'une pièce de connexion simple telle que présentée en 2A à la figure 4.

La figure 4 montre comment il est possible de mettre en oeuvre deux pièces de connexion simples 2A et 2B obtenue par sectionnement d'une pièce de connexion 1 selon son plan médian de symétrie entre les deux groupes de lyres 5LA, 5L'A d'une part et 5LB, 5L'B d'autre part, pour réaliser une jonction interruptible à la demande.

En ce but on utilise une barrette de raccordement 9 amovible dotée de deux lames de contact 9A, 9B interconnectées, qui présentent chacune une épaisseur légèrement supérieure à la distance minimale entre bras d'une même lyre au niveau des renflements et une longueur égale ou légèrement supérieure à la distance entre les deux lyres face à face d'une même pièce de connexion simple. Ayant supposé que les deux pièces de connexion simple 2A et 2B sont contenues avec leurs lyres dans un boîtier de connexion où elles sont assujetties, il est donc possible d'établir ou de rompre à volonté une liaison entre pièces 2A et 2B par introduction ou retrait des lames de contact 9A et 9B d'entre les deux bras des lyres respectives de chaque pièce, ces bras appuyant par leurs renflements 6L, 6L'sur lesdites lames par pression élastique.

La figure 5 montre une autre variante de raccordement mettant en oeuvre deux pièces de connexion simples 2A et 2B avec leurs lyres et un couteau comportant un corps isolant 10 porteur d'une lame de contact 11 et monté sur un axe 12 solidaire du boîtier, non figuré, contenant de manière fixe les pièces de connexion 2A et 2B et leurs lyres respectives 5LA, 5L'A, 5LB et 5L'B.

Le couteau est disposé parallèlement aux bases des lyres de manière que sa lame de contact 11 viennent s'insérer par rotation d'une part entre les lyres 5LA et 5L'A et la pièce 2A et d'autre 5LB et 51'B de la pièce 2B supposées alignées dans leur boîtier.

Les contacts s'effectuent alors parallèlement aux bases des lyres, les deux bras de chaque lyre s'écartant parallélement et identiquement vers l'extérieur par rapport à leur position initiale, sous l'action de la lame 11.

## Revendications

1/ Pièce de connexion électrique polyvalente comportant au moins une partie autodénudante se présentant sous la forme d'un élément (2) métallique, bon conducteur, doué d'élasticité, qui est muni d'une part d'une fente (20) de coincement de fil débouchant dans un évasement (21) de dénudage d'isolant dont les bords sont affûtés de manière à entamer l'isolant (13) du fil (3) à connecter avant introduction de l'âme (A3) de ce fil dans la fente (20), d'autre part d'une prise complémentaire (5) formée à partir d'un prolongement (4) de l'élément métallique constituant la partie autodénudante, ladite pièce étant caractérisée en ce que la prise complémentaire est constituée par une paire de lyres (5L, 5L') de contact dont les bases (5LA1, 5L'A1 ) sont parallèles et face à face sur le prolongement (4) qui les porte, de manière à permettre l'établissement d'une connexion complémentaire selon l'une ou l'autre de trois directions perpendiculaires, au niveau des bras de contact de ces lyres.

2/ Pièce de connexion électrique selon la revendication 1, caractérisée en ce que les deux lyres d'une même paire (5L, 5L') sont inclinées l'une vers l'autre au niveau de leurs bras respectifs.

3/ Pièce de connexion électrique selon la revendication 2, obtenue par découpe et pliage à partir d'une tôle plane, caractérisée en ce qu'elle comporte au moins une partie parallélépipédique rectangle (2) dans un des petits côtés de laquelle sont ménagés la fente de coincement (20) et l'évasement de dénudage (21), celui-ci débouchant sur une face ouverte de ladite partie parallélépipèdique rectangle, et en ce que le prolongement (4) portant les lyres de prise complémentaire (5) prend naissance sur l'autre petit côté de la partie (2) et s'étend parallèlement à ladite face ouverte.

4/ Pièce de connexion électrique selon la revendication 2, caractérisée en ce que le prolongement (4) portant les lyres de prise complémentaire (5) est situé sur la même face ouverte d'élément parallélépipédique rectangle (2) que l'évasement de dénudage (21) de cet élément.

5/ Pièce de connexion éléctrique selon la revendication 3, caractérisée en ce que les lyres de prise complémentaire (5) et tout élément parallélépipédique rectangle (2) sont situés de part et d'autre du plan défini par le prolongement (4) portant ces lyres.

6/ Pièce de connexion électrique selon l'une des revendications précédentes, caractérisée en ce qu'elle comporte deux parties autodénudantes (2A, 2B) disposées symétriquement et réunies entre elles par une double prise complémentaire (5A, 5B) comportant deux paires de lyres parallèles disposées en succession entre les deux parties autodénudantes sur le même prolongement (4).

## Patentansprüche

1. Elektrisches Mehrzweckverbindungsstück mit mindestens einem selbstabisolierenden Teil in Form eines gut leitenden, biegsamen metallischen Elements (2), das einerseits mit einem in einer Ausbuchtung (21) zum Abisolieren der Isolierung mündenden Schlitz (20) zum Einklemmen des Drahts versehen ist, wobei die Ränder dere Ausbuchtung so geschärft sind, daß sie die Isolierung (13) des zu verbindenden Drahts (3) vor dem Einführen der Seele (A3) dieses Drahts in den Schlitz (20) anschneiden, und andererseits einen zusätzlichen Anschluß (5) aufweist, der ausgehend von einer Verlängerung (4) des den selbstabisolierenden Teil bildenden metallischen Elements gebildet wird, dadurch gekennzeichnet, daß der zusätzliche Anschluß von einem Paar lyraförmigen Kontaktstücken (5L, 5L') gebildet wird, deren Basen (5LA1, 5L'A1) parallel und einander gegenüberliegend auf der sie tragenden Verlängerung (4) angeordnet sind, um die Herstellung einer zusätzlichen verbindung gemäß der einen oder anderen von drei senkrechten Richtungen in Höhe der Kontaktarme dieser Kontaktstücke zu ermöglichen.

2. Elektrisches Verbindungsstück nach Anspruch 1, dadurch gekennzeichnet, daß die beiden Kontaktstücke eines Paares (5L, 5L') in Höhe ihrer jeweiligen Arme einander zugeneigt sind.

3. Elektrisches Verbindungsstück nach Anspruch 2, das durch Ausschneiden und Zurechtbiegen ausgehend von einem flachen Blech erhalten wird, dadurch gekennzeichnet, daß es mindestens einen rechtwinkligen parallelepipedischen Teil (2) aufweist, in dessen einer kleinen Seite der Einklemmschlitz (20) und die Abisolierausbuchtung (21) angeordnet sind, wobei diese an einer offenen Seite des rechtwinkligen parallelepipedischen Teils mündet, und daß die die Kontaktstücke des zusätzlichen Anschlusses (5) tragende Verlängerung (4) an der anderen Schmalseite des Teils (2) anfängt und sich parallel zu der offenen Seite erstreckt.

4. Elektrisches Verbindungsstück nach Anspruch 2, dadurch gekennzeichnet, daß die die Kontaktstücke des zusätzlichen Anschlusses (5) tragende Verlängerung (4) sich auf der gleichen offenen Seite des rechtwinkligen parallelepipedischen Elements (2) wie die Abisolierausbuchtung (21) dieses Elements befindet.

5. Elektrisches Verbindungsstück nach Anspruch 3, dadurch gekennzeichnet, daß die Kontaktstücke des zusätzlichen Anschlusses (5) und jedes rechtwinklige parallelepipedische Element (2) sich auf je einer Seite der Ebene befinden, die von der diese Kontaktstücke tragenden Verlängerung (4) definiert ist.

6. Elektrisches Verbindungsstück nach einem der vorhergehenden Ansprüche, dadurch gekennzeichnet, daß es zwei selbstabisolierende Teile (2A, 2B) aufweist, die symmetrisch angeordnet und miteinander durch einen doppelten zusätzlichen Anschluß (5A, 5B) verbunden sind, der zwei Paare von parallelen Kontaktstücken aufweist, die hintereinander zwischen den beiden selbstabisolierenden Teilen auf der gleichen Verlängerung (4) angeordnet sind.

## Claims

1. A polyvalent electric connector comprising at least one self-stripping piece in the form of a metal element (2) which is resilient and a good conductor and which is supplied on the one hand with a wire gripping slot (20) ending in a splayed end portion (21) for stripping the insulation, the edges of which are sharpened so as to cut the insulation (13) of the wire (3) to be connected prior to the introduction of the core (A3) of this wire into the slot (20), and on the other hand with an additional contact part (5) formed by an extension (4) of the metal element constituting the selfstripping part, characterized in that the additional part is constituted by a pair of contact lyres (5L, 5L'), the bases (5LA1, 5L'Al) of which are parallel and arranged in face-toface relationship on the extension (4) carrying them, so as to permit the establishment of an additional connection according to one or the other of three perpendicular directions, at the level of the contact arms of these lyres.

2. An electric connector according to claim 1, characterized in that the two lyres of any pair (5L, 5L') are inclined towards each other at the level of their respective arms.

3. An electric connector according to claim 2, obtained by cutting out and folding a plane metal sheet, characterized in that it comprises at least one rectangular parallelepipedic element (2), in one small side of which are provided the gripping slot (20) and the splayed end portion (21), the latter terminating on an open face of said rectangular parallelepipedic element and in that the extension (4) carrying the additional connection (5) lyres originates on the other small side of the element (2) and extends parallelly to said open face.

4. An electric connector according to claim 2, characterized in that the extension (4) carrying the additional contact lyres (5) is situated on the same open face of the rectangular parallelepipedic element (2) as the splayed end portion (21) of this element.

5. An electric connector according to claim 3, characterized in that the additional contact lyres (5) and any rectangular parallelepipedic element (2) are situated on either side of the plane defined by the extension (4) carrying these lyres.

6. An electric connector according to one of the preceding claims, characterized in that it comprises two self-stripping parts (2A, 2B) disposed symmetrically and interconnected a double additional contact (5A, 5B) comprising two pairs of parallel lyres disposed in succession between the two self-stripping parts on the same extension (4).
